# EUROPÄISCHE PATENTSCHRIFT

(11) **EP 2 883 488 B1**
(45) Veröffentlichungstag und Bekanntmachung des Hinweises auf die Patenterteilung: **10.07.2019**
(21) Anmeldenummer: 14195584.9
(22) Anmeldetag: 01.12.2014
(51) Int. Cl.: A47L 15/50

(54) **Spülbehälter mit einer Spülgutaufnahme**
Wash tub comprising a rack
Récipient de rinçage avec porte-vaisselle

(30) Priorität: 11.12.2013 DE 102013225660
(43) Veröffentlichungstag der Anmeldung: 17.06.2015
(73) Patentinhaber: BSH Hausgeräte GmbH, 81739 München (DE)
(72) Erfinder: Allgöwer, Harald, 89075 Ulm (DE); Moser, Hermann, 86450 Altenmünster (DE); Steck, Thomas, 89407 Dillingen (DE); Winkler, Ralf, 89426 Wittislingen (DE)

(56) Entgegenhaltungen:
- DE-A1-102010 031 074
- DE-U1- 29 618 924
- US-A- 4 046 261

## Beschreibung

Die vorliegende Erfindung betrifft einen Spülbehälter für ein wasserführendes Haushaltsgerät, insbesondere für eine Geschirrspülmaschine, mit einer Spülgutaufnahme, welche in einer Einschubrichtung entlang einer Führungseinrichtung in einen Spülbehälter hinein verlagerbar oder entgegen der Einschubrichtung aus Spülbehälter heraus verlagerbar ist und welche wellenförmige Längselemente und Querelemente aufweist, wobei die Längselemente sich in Richtung der Einschubrichtung der Spülgutaufnahme erstrecken, und wobei die Querelemente senkrecht zu den Längselementen angeordnet sind.

Ferner betrifft die vorliegende Erfindung ein wasserführendes Haushaltsgerät.

Eine Geschirrspülmaschine weist einen Spülbehälter und zumindest eine in den Spülbehälter hinein oder aus diesem heraus verlagerbare Spülgutaufnahme auf. Die Spülgutaufnahme kann beispielsweise ein Unterkorb oder ein Oberkorb der Geschirrspülmaschine sein. Die Spülgutaufnahme weist vorzugsweise einen gitterförmigen Boden mit Querelementen und senkrecht dazu verlaufenden Längselementen auf. Die Spülgutaufnahme kann ferner Stachelreihen aufweisen, zwischen denen Spülgut abstellbar ist.

Die Druckschrift DE 10 2010 031 074 A1 offenbart eine Spülgutaufnahme für ein wasserführendes Haushaltsgerät, insbesondere für eine Geschirrspülmaschine, welche in einer Einschubrichtung entlang einer Führungseinrichtung in einen Spülbehälter hinein verlagerbar oder entgegen der Einschubrichtung aus Spülbehälter heraus verlagerbar ist und welche wellenförmige Längselemente und Querelemente aufweist, wobei die Längselemente sich in Richtung der Einschubrichtung der Spülgutaufnahme erstrecken, wobei die Querelemente senkrecht zu den Längselementen angeordnet sind.

Die Druckschrift US 4,046,261 A offenbart eine Spülgutaufnahme für ein wasserführendes Haushaltsgerät, insbesondere für eine Geschirrspülmaschine, mit Längselementen und Querelementen. Die Längselemente erstrecken sich in Einschubrichtung der Spülgutaufnahme, wohingegen sich die Querelemente senkrecht zur Einschubrichtung der Spülgutaufnahme erstrecken. Alle Querelemente, insbesondere Querdrähte, weisen die gleiche Kontur, einen geradlinigen Verlauf mit zwei Vertiefungen bei zwei beabstandeten und senkrecht kreuzenden Längselementen, insbesondere Längsdrähten, auf.

Die Druckschrift DE 296 18 924 U1 offenbart einen Spülgutträger für eine Geschirrspülmaschine, welcher einen Geschirrkorb und eine daran ankoppelbare Auflagefläche aufweist. Die Auflagefläche ist zumindest teilweise um eine im Wesentlichen horizontal verlaufende Achse schwenkbar und unter unterschiedlichen Neigungswinkeln arretierbar. Der Geschirrkorb kann insbesondere ein Oberkorb sein.

Die Druckschrift EP 2 220 989 A1 offenbart eine Spülgutaufnahme, bei der das Spülgut zwischen Stacheln von Stachelreihen angeordnet ist und auf Querelementen der Spülgutaufnahme punktförmig aufliegt.

Vor diesem Hintergrund besteht eine Aufgabe der vorliegenden Erfindung darin, eine verbesserte Spülgutaufnahme für ein wasserführendes Haushaltsgerät zur Verfügung zu stellen.

Demgemäß wird ein Spülbehälter für ein wasserführendes Haushaltsgerät, insbesondere für eine Geschirrspülmaschine, mit einer Spülgutaufnahme vorgeschlagen. Die Spülgutaufnahme ist in einer Einschubrichtung entlang einer Führungseinrichtung in einen Spülbehälter hinein verlagerbar oder entgegen der Einschubrichtung aus Spülbehälter heraus verlagerbar und sie weist wellenförmige Längselemente und Querelemente auf. Die Längselemente erstrecken sich in Richtung der Einschubrichtung der Spülgutaufnahme und die Querelemente sind senkrecht zu den Längselementen angeordnet. Erste Querelemente definieren eine erste Beladungsebene zur Aufnahme von Spülgut und zweite Querelemente definieren eine zweit Beladungsebene zur Aufnahme von Spülgut, wobei die zweite Beladungsebene unterhalb der ersten Beladungsebene angeordnet ist. Weiterhin sind die ersten Querelemente zur Bildung der ersten Beladungsebene mit einem Wellenberg der wellenförmigen Längselemente verbunden und die zweiten Querelemente sind zur Bildung der zweiten Beladungsebene mit einem Wellental der wellenförmigen Längselemente verbunden. Ferner sind zwei der zweiten Querelemente zur Bildung der zweiten Beladungsebene mit einem gemeinsamen Wellental der wellenförmigen Längselemente verbunden.

Die erste Beladungsebene und die zweite Beladungsebene sind vorzugsweise parallel zueinander angeordnet. Die zweite Beladungsebene kann teilweise oder vollständig unter der ersten Beladungsebene angeordnet sein. Die zweite Beladungsebene ist insbesondere bezüglich einer Oberkante der Spülgutaufnahme unterhalb der ersten Beladungsebene angeordnet. Die Längselemente und Querelemente bilden vorzugsweise einen gitterförmigen Boden der Spülgutaufnahme. Dadurch, dass die zweite Beladungsebene unterhalb der ersten Beladungsebene angeordnet ist, kann im Vergleich zu bekannten Spülgutaufnahmen Spülgut mit einem größeren Durchmesser in der Spülgutaufnahme aufgenommen werden. Weiterhin ist dadurch, dass die zweite Beladungsebene unterhalb der ersten Beladungsebene angeordnet ist auch bei großen Spülgutdurchmessern stets ein ausreichender Abstand zu einem in einem Spülbehälter des wasserführenden Haushaltsgeräts vorgesehenen Sprüharm gewährleistet.

Vorzugsweise sind zwei der zweiten Querelemente mit einem gemeinsamen Wellental der wellenförmigen Längselemente verbunden.

Unter "wellenförmig" ist vorliegend auch zu verstehen, dass die Längselemente eine zickzackförmige, wellenförmig abgekantete oder vieleckige Geometrie aufweisen können.

Unter "senkrecht" ist vorliegend ein Winkel von 90° ± 10°, weiter bevorzugt von 90° ± 5°, weiter bevorzugt von 90° ± 1 °, weiter bevorzugt von genau 90°, zu verstehen.

Gemäß einer Ausführungsform sind die Querelemente Querdrähte und die Längselemente Längsdrähte der Spülgutaufnahme.

Die Querdrähte und die Längsdrähte sind vorzugsweise aus einem Stahlwerkstoff gefertigt. Die Spülgutaufnahme ist insbesondere kunststoffbeschichtet. Alternativ können die Querelemente und die Längselemente Kunststoffstäbe sein.

Gemäß einer weiteren Ausführungsform weist die Spülgutaufnahme seitlich vorgesehene Laufrollen auf, deren Mittelachsen parallel zu den Querelementen sind.

Die Laufrollen sind insbesondere dazu eingerichtet, auf einer Führungsschiene eines Spülbehälters der Geschirrspülmaschine abzurollen. Hierdurch ist ein einfaches und komfortables Verlagern in den Spülbehälter hinein oder aus diesem heraus gewährleistet. Unter "parallel" ist vorliegend ein Winkel von 0° ± 10°, weiter bevorzugt von 0° ± 5°, weiter bevorzugt von 0° ± 1°, weiter bevorzugt von genau 0°, zu verstehen. Alternativ zu den Laufrollen können seitlich an der Spülgutaufnahme beliebige Auszugssysteme wie beispielsweise Führungsschienen vorgesehen sein.

Gemäß einer weiteren Ausführungsform sind die Querelemente an Knotenpunkten mit den Längselementen verbunden.

Vorzugsweise sind die Querelemente mit den Längselementen an den Knotenpunkten verschweißt.

Gemäß einer weiteren Ausführungsform weist die Spülgutaufnahme Stachelreihen zum Halten von Spülgut auf.

Die Stachelreihen können fest montiert an Querelementen vorgesehen sein. Weiterhin kann die Spülgutaufnahme auch Stachelreihen aufweisen, welche klappbar sind und die mittels Befestigungsmitteln an der Spülgutaufnahme entnehmbar befestigt sind.

Gemäß einer weiteren Ausführungsform ist die Spülgutaufnahme dazu eingerichtet, das Spülgut auf den zweiten Querelementen und gleichzeitig auf Stacheln der Stachelreihen aufliegt.

Das Spülgut wird mit Hilfe der zweiten Querelemente in der zweiten Beladungsebene gehalten, wobei die Stacheln der Stachelreihen ein Verkippen des Spülguts verhindern.

Gemäß einer weiteren Ausführungsform sind zwei parallel zueinander angeordnete zweite Querelemente vorgesehen.

Insbesondere sind die Querelemente voneinander beabstandet angeordnet. Die zwei zweiten Querelemente sind vorzugsweise zwischen zwei ersten Querelementen vorgesehen.

Ferner wird ein wasserführendes Haushaltsgerät, insbesondere eine Geschirrspülmaschine, mit einem derartigen Spülbehälter vorgeschlagen.

Das wasserführende Haushaltsgerät kann mehrere Spülgutaufnahmen aufweisen, welche insbesondere übereinander angeordnet sind.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische perspektivische Ansicht einer Ausführungsform eines wasserführenden Haushaltsgeräts;
- Fig. 2: eine schematische Schnittansicht einer Ausführungsform einer Spülgutaufnahme für das wasserführende Haushaltsgerät gemäß der Fig. 1;
- Fig. 3: eine weitere schematische Schnittansicht der Spülgutaufnahme gemäß der Fig. 2;
- Fig. 4: eine schematische perspektivische Ansicht der Spülgutaufnahme gemäß der Fig. 2, und
- Fig. 5: eine schematische perspektivische Ansicht einer weiteren Ausführungsform einer Spülgutaufnahme.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform eines wasserführenden Haushaltsgeräts 1. Das wasserführende Haushaltsgerät 1 ist vorzugsweise eine Geschirrspülmaschine. Das Haushaltsgerät 1 weist einen Spülbehälter 2 auf, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 und die Tür 3 können eine Spülkammer 4 zum Spülen von Spülgut bilden. Der Spülbehälter 2 kann im Inneren eines Gehäuses des Haushaltsgeräts 1 angeordnet sein. Die Tür 3 ist in der Fig. 1 in ihrer geöffneten Stellung dargestellt. Durch ein Schwenken um eine an einem unteren Ende der Tür 3 vorgesehene Schwenkachse kann die Tür 3 geschlossen oder geöffnet werden.

Der Spülbehälter weist einen Boden 5, eine dem Boden 5 gegenüberliegende Decke 6, eine der Tür 3 gegenüberliegende Rückwand 7 und zwei einander gegenüberliegend angeordnete Seitenwände 8, 9 auf. Der Spülbehälter 2 ist vorzugsweise quaderförmig. Der Spülbehälter 2 kann zumindest abschnittsweise aus einem Stahlblech gefertigt sein. In einer Ausführungsform des Spülbehälters 2 kann der Boden 5 aus einem Kunststoffmaterial gefertigt sein.

Das Haushaltsgerät 1 weist weiterhin zumindest eine Spülgutaufnahme 10 auf. Insbesondere können mehrere Spülgutaufnahmen 10 vorgesehen sein, wobei jeweils eine der mehreren Spülgutaufnahmen 10 ein Unterkorb, ein Oberkorb oder eine Besteckschublade des Haushaltsgeräts 1 ist. Die mehreren Spülgutaufnahmen 10 sind vorzugsweise übereinander in dem Spülbehälter 2 angeordnet. Jede Spülgutaufnahme 10 ist wahlweise in den Spülbehälter 2 hinein oder aus diesem heraus verlagerbar. Insbesondere ist jede Spülgutaufnahme 10 mit Hilfe einer Führungseinrichtung in den Spülbehälter 2 hinein oder aus diesem heraus verlagerbar. Die Spülgutaufnahme 10 ist in einer Einschubrichtung E (Pfeil) entlang der Führungseinrichtung in den Spülgutbehälter 2 hinein verlagerbar oder entgegen der Einschubrichtung E aus dem Spülgutbehälter 2 heraus verlagerbar.

Die Fig. 2 zeigt in einer schematischen Schnittansicht eine Ausführungsform der Spülgutaufnahme 10, die Fig. 3 zeigt eine weitere schematische Schnittansicht der Spülgutaufnahme 10 und die Fig. 4 zeigt eine schematische perspektivische Ansicht der Spülgutaufnahme 10. Im Folgenden wird auf die Fig. 2 bis Fig. 4 gleichzeitig Bezug genommen.

Die in den Fig. 2 bis Fig. 4 gezeigte Spülgutaufnahme 10 ist insbesondere ein Unterkorb des Haushaltsgeräts 1. Die Spülgutaufnahme 10 weist Längselemente 11 bis 15 auf. Die Anzahl der Längselemente 11 bis 15 ist beliebig. Die Längselemente 11 bis 15 sind vorzugsweise parallel zueinander und beabstandet voneinander angeordnet. Weiterhin weist die Spülgutaufnahme 10 Querelemente 16 bis 20 auf. Die Anzahl der Querelemente 16 bis 20 ist beliebig. Die Querelemente 16 bis 20 sind vorzugsweise parallel zueinander und beabstandet voneinander angeordnet.

Die Längselemente 11 bis 15 und die Querelemente 16 bis 20 können beispielsweise aus einem Kunststoffmaterial oder aus Stahl gefertigt sein. Insbesondere sind die Längselemente 11 bis 15 Längsdrähte und die Querelemente 16 bis 20 Querdrähte der Spülgutaufnahme 10. Die Querelemente 16 bis 20 sind vorzugsweise senkrecht zu den Längselementen 11 bis 15 angeordnet. Unter "senkrecht" ist vorliegend ein Winkel von 90° ± 10°, bevorzugt von 90° ± 5°, weiter bevorzugt von 90° ± 1°, weiter bevorzugt von genau 90° zu verstehen. Die Längselemente 11 bis 15 und die Querelemente 16 bis 20 sind vorzugsweise an Knotenpunkten 21 bis 45 miteinander verbunden und bilden so einen gitterförmigen Boden 46 der Spülgutaufnahme 10. Vorzugsweise sind die Längselemente 11 bis 15 an den Knotenpunkten 21 bis 45 mit den Querelementen 16 bis 20 verschweißt. Die Spülgutaufnahme 10 kann beschichtet, insbesondere kunststoffbeschichtet sein. Vorzugsweise sind die Querelemente 16, 17, 20 erste Querelemente 16, 17, 20 der Spülgutaufnahme 10. Die Querelemente 18, 19 sind zweite Querelemente 18, 19 der Spülgutaufnahme 10. Insbesondere sind die zwei zweiten Querelemente 18, 19 zwischen zwei ersten Querelementen 17, 20 angeordnet.

Die Spülgutaufnahme 10 weist weiterhin seitlich an der Spülgutaufnahme 10 vorgesehene Laufrollen 47 bis 54 auf, deren Mittelachsen 55 bis 62 parallel zu den Querelementen 16 bis 20 angeordnet sind. Alternativ zu den Laufrollen 47 bis 54 können seitlich an der Spülgutaufnahme 10 beliebige Auszugssysteme wie beispielsweise Führungsschienen vorgesehen sein.

Die Längselemente 11 bis 15 sind, wie in der Fig. 2 gezeigt, wellenförmig sein. Jedes Längselement 11 bis 15 kann Wellenberge 63 bis 66 und Wellentäler 67 bis 69 aufweisen. Vorzugsweise bilden die ersten Querelemente 16, 17, 20 eine erste Beladungsebene E₁ (gestrichelte Darstellung) zur Aufnahme von Spülgut und die zweiten Querelemente 18, 19 bilden eine zweite Beladungsebene E₂ (gestrichelte Darstellung) zur Aufnahme von Spülgut. Die zweite Beladungsebene E₂ ist unterhalb der ersten Beladungsebene E₁ angeordnet ist. Vorzugsweise ist die zweite Beladungsebene E₂ bezüglich einer Oberkante 70 der Spülgutaufnahme 10 unterhalb der ersten Beladungsebene E₁ angeordnet. Die erste Beladungsebene E₁ und die zweite Beladungsebene E₂ sind vorzugsweise parallel zueinander angeordnet. Die zweite Beladungsebene E₂ kann, wie die Fig. 4 zeigt, über eine gesamte Breite der Spülgutaufnahme 10 unterhalb der ersten Beladungsebene E₁ angeordnet sein.

Wie die Fig. 2 zeigt, ist ein erstes und mit einer gestrichelten Linie dargestelltes Spülgut 71 in der ersten Beladungsebene E₁ angeordnet. Insbesondere liegt das Spülgut 71 auf den Querelementen 16, 17 der ersten Beladungsebene E₁ auf. Um ein Verkippen des Spülguts 71 zu verhindern, sind an den Querelementen 16, 17 jeweils Stachelreihen 72, 73 vorgesehen. Ein zweites Spülgut 74 ist ebenfalls in der ersten Beladungsebene E₁ positioniert. Das zweite Spülgut 74 liegt auf stabförmigen Querelementen 75, 76 von klappbaren Stachelreihen 77, 78 der Spülgutaufnahme 10 auf. Um ein Verkippen des Spülguts 74 zu verhindern ist dieses zwischen Stacheln der Stachelreihen 77, 78 angeordnet. Die Querelemente 75, 76 sind mit den Längselementen 11 bis 15 nicht fest verbunden. Die Stachelreihen 77, 78 können aus der Spülgutaufnahme 10 entnehmbar sein.

Ein drittes Spülgut 79 ist in der zweiten Beladungsebene E₂ angeordnet. Das dritte Spülgut 79 weist vorzugsweise einen größeren Durchmesser als das erste und das zweite Spülgut 71, 74 auf. Das dritte Spülgut 79 liegt auf den zweiten Querelementen 18, 19 auf. Die Stachelreihen 72, 77 verhindern ein Verkippen des dritten Spülguts 79. Die zweiten Querelemente 18, 19 sind zum Bilden der zweiten Beladungsebene E₂ mit dem Wellental 68 des wellenförmigen Längselements 11 verbunden.

Die Fig. 5 zeigt in einer schematischen perspektivischen Ansicht eine weitere Ausführungsform der Spülgutaufnahme 10. Die Ausführungsform der Spülgutaufnahme 10 gemäß der Fig. 5 unterscheidet sich von der Ausführungsform der Spülgutaufnahme 10 gemäß der Fig. 2 bis Fig. 4 lediglich dadurch, dass die zweite Beladungsebene E₂ wellenförmig ausgebildet ist. Das heißt, die zweite Beladungsebene E₂ liegt nur abschnittsweise unterhalb der ersten Beladungsebene E₁. Insbesondere ist die zweite Beladungsebene E₂ zwischen den Knotenpunkten 27 bis 34 partiell unter die erste Beladungsebene E₁ abgesenkt. Hierbei können die Querelemente 18, 19 wellenförmig ausgebildet sein.

Obwohl die vorliegende Erfindung anhand von Ausführungsbeispielen beschrieben wurde, ist sie vielfältig modifizierbar.

### Bezugszeichen liste

- 1: Wasserführendes Haushaltsgerät; Geschirrspülmaschine
- 2: Spülbehälter
- 3: Tür
- 4: Spülkammer
- 5: Boden
- 6: Decke
- 7: Rückwand
- 8: Seitenwand
- 9: Seitenwand
- 10: Spülgutaufnahme
- 11: Längselement
- 12: Längselement
- 13: Längselement
- 14: Längselement
- 15: Längselement
- 16: Querelement
- 17: Querelement
- 18: Querelement
- 19: Querelement
- 20: Querelement
- 21: Knotenpunkt
- 22: Knotenpunkt
- 23: Knotenpunkt
- 24: Knotenpunkt
- 25: Knotenpunkt
- 26: Knotenpunkt
- 27: Knotenpunkt
- 28: Knotenpunkt
- 29: Knotenpunkt
- 30: Knotenpunkt
- 31: Knotenpunkt
- 32: Knotenpunkt
- 33: Knotenpunkt
- 34: Knotenpunkt
- 35: Knotenpunkt
- 36: Knotenpunkt
- 37: Knotenpunkt
- 38: Knotenpunkt
- 39: Knotenpunkt
- 40: Knotenpunkt
- 41: Knotenpunkt
- 42: Knotenpunkt
- 43: Knotenpunkt
- 44: Knotenpunkt
- 45: Knotenpunkt
- 46: Boden
- 47: Laufrolle
- 48: Laufrolle
- 49: Laufrolle
- 50: Laufrolle
- 51: Laufrolle
- 52: Laufrolle
- 53: Laufrolle
- 54: Laufrolle
- 55: Mittelachse
- 56: Mittelachse
- 57: Mittelachse
- 58: Mittelachse
- 59: Mittelachse
- 60: Mittelachse
- 61: Mittelachse
- 62: Mittelachse
- 63: Wellenberg
- 64: Wellenberg
- 65: Wellenberg
- 66: Wellenberg
- 67: Wellental
- 68: Wellental
- 69: Wellental
- 70: Oberkante
- 71: Spülgut
- 72: Stachelreihe
- 73: Stachelreihe
- 74: Spülgut
- 75: Querelement
- 76: Querelement
- 77: Stachelreihe
- 78: Stachelreihe
- 79: Spülgut

- E: Einschubrichtung (Pfeil)
- E₁: Beladungsebene (gestrichelte Darstellung)
- E₂: Beladungsebene (gestrichelte Darstellung)

## Patentansprüche

1. Spülbehälter (2) für ein wasserführendes Haushaltsgerät (1), insbesondere für eine Geschirrspülmaschine, mit einer Spülgutaufnahme (10), welche in einer Einschubrichtung (E) entlang einer Führungseinrichtung in einen Spülbehälter (2) hinein verlagerbar oder entgegen der Einschubrichtung (E) aus Spülbehälter (2) heraus verlagerbar ist und welche wellenförmige Längselemente (11 bis 15) und Querelemente (16 bis 20, 75, 76) aufweist, wobei die Längselemente (11 bis 15) sich in Richtung der Einschubrichtung (E) der Spülgutaufnahme (10) erstrecken, wobei die Querelemente (16 bis 20, 75, 76) senkrecht zu den Längselementen (11 bis 15) angeordnet sind, **dadurch gekennzeichnet, dass**
erste Querelemente (16, 17, 20, 75, 76) eine erste Beladungsebene (E₁) zur Aufnahme von Spülgut (71, 74) definieren, dass zweite Querelemente (18, 19) eine zweite Beladungsebene (E₂) zur Aufnahme von Spülgut (79) definieren und dass die zweite Beladungsebene (E₂) unterhalb der ersten Beladungsebene (E₁) angeordnet ist,
- dass die ersten Querelemente (16, 17, 20) zur Bildung der ersten Beladungsebene (E₁) mit einem Wellenberg (63, 64, 66) der wellenförmigen Längselemente (11 bis 15) verbunden sind,
- dass die zweiten Querelemente (18, 19) zur Bildung der zweiten Beladungsebene (E₂) mit einem Wellental (68) der wellenförmigen Längselemente (11 bis 15) verbunden sind und
- dass zwei der zweiten Querelemente (18, 19) zur Bildung der zweiten Beladungsebene (E₂) mit einem gemeinsamen Wellental (68) der wellenförmigen Längselemente (11 bis 15) verbunden sind.

2. Spülbehälter (2) nach Anspruch 1, **dadurch gekennzeichnet, dass** die Querelemente (16 bis 20) Querdrähte und die Längselemente (11 bis 15) Längsdrähte der Spülgutaufnahme (10) sind.

3. Spülbehälter (2) nach Anspruch 1 oder 2, **gekennzeichnet durch** seitlich an der Spülgutaufnahme (10) vorgesehene Laufrollen (47 bis 54), deren Mittelachsen (55 bis 62) parallel zu den Querelementen (16 bis 20) sind.

4. Spülbehälter (2) nach Anspruch 1, 2 oder 3, **dadurch gekennzeichnet, dass** die Querelemente (16 bis 20) an Knotenpunkten (21 bis 45) mit den Längselementen (11 bis 15) verbunden sind.

5. Spülbehälter (2) nach einem der vorhergehenden Ansprüche, **gekennzeichnet durch** Stachelreihen (72, 73, 77, 78) zum Halten von Spülgut (71, 74, 79).

6. Spülbehälter (2) nach Anspruch 5, **dadurch gekennzeichnet, dass** die Spülgutaufnahme (10) dazu eingerichtet ist, dass Spülgut (79) auf den zweiten Querelementen (18, 19) und gleichzeitig auf Stacheln der Stachelreihen (73, 77) aufliegt.

7. Spülbehälter (2) nach einem der vorhergehenden Ansprüche, **dadurch gekennzeichnet, dass** zwei parallel zueinander angeordnete zweite Querelemente (18, 19) vorgesehen sind.

8. Spülbehälter (2) nach einem der vorhergehenden Ansprüche, **dadurch gekennzeichnet, dass** die zweiten Querelemente (18, 19) zwischen zwei ersten Querelementen (17, 20) angeordnet sind.

9. Wasserführendes Haushaltsgerät (1), insbesondere Geschirrspülmaschine, mit einem Spülbehälter (2) nach einem der vorhergehenden Ansprüche 1 bis 8.

## Claims

1. Dishwasher cavity (2) for a water-conducting household appliance (1), in particular for a dishwasher, comprising a rack (10), which is able to be displaced in an insertion direction (E) along a guide facility into a dishwasher cavity (2) or is able to be displaced against the insertion direction (E) out of the dishwasher cavity (2) and which has wave-shaped longitudinal elements (11 to 15) and transverse elements (16 to 20, 75, 76), wherein the longitudinal elements (11 to 15) extend in the direction of the insertion direction (E) of the rack (10), wherein the transverse elements (16 to 20, 75, 76) are arranged perpendicularly to the longitudinal elements (11 to 15), **characterised in that** first transverse elements (16, 17, 20, 75, 76) define a first loading level (E₁) for receiving items to be washed (71, 74), that second transverse elements (18, 19) define a second loading level (E₂) for receiving items to be washed (79) and that the second loading level (E₂) is arranged below the first loading level (E₁),
- that the first transverse elements (16, 17, 20) are connected to a wave crest (63, 64, 66) of the wave-shaped longitudinal elements (11 to 15) in order to form the first loading level (E₁),
- that the second transverse elements (18, 19) are connected to a wave trough (68) of the wave-shaped longitudinal elements (11 to 15) in order to form the second loading level (E₂) and
- that two of the second transverse elements (18, 18) are connected to a common wave trough (68) of the wave-shaped longitudinal elements (11 to 15) to form the second loading level (E₂).

2. Dishwasher cavity (2) according to claim 1, **characterised in that** the transverse elements (16 to 20) are transverse wires and the longitudinal elements (11 to 15) are longitudinal wires of the rack (10).

3. Dishwasher cavity (2) according to claim 1 or 2, **characterised by** castors (47 to 54) provided on the sides of the rack (10), the central axes (55 to 62) of which are parallel with the transverse elements (16 to 20).

4. Dishwasher cavity (2) according to claim 1, 2 or 3, **characterised in that** the transverse elements (16 to 20) are connected to the longitudinal elements (11 to 15) at node points (21 to 45).

5. Dishwasher cavity (2) according to one of the preceding claims, **characterised by** rows of spines (72, 73, 77, 78) for retaining items to be washed (71, 74, 79).

6. Dishwasher cavity (2) according to claim 5, **characterised in that** the rack (10) is configured such that items to be washed (79) rest on the second transverse elements (18, 19) and simultaneously on spines of the row of spines (73, 77).

7. Dishwasher cavity (2) according to one of the preceding claims, **characterised in that** two second transverse elements (18, 19) are provided, which are arranged in parallel with one another.

8. Dishwasher cavity (2) according to one of the preceding claims, **characterised in that** the second transverse elements (18, 19) are arranged between two first transverse elements (17, 20).

9. Water-conducting household appliance (1), in particular dishwasher, comprising a dishwasher cavity (2) according to one of the preceding claims 1 to 8.

## Revendications

1. Cuve de lavage (2) pour un appareil ménager à circulation d'eau (1), en particulier pour un lave-vaisselle, avec un panier à vaisselle (10), lequel est déplaçable dans un sens d'insertion (E) le long d'un dispositif de guidage dans une cuve de lavage (2) ou hors de la cuve de lavage (2) à l'opposé du sens d'insertion (E) et laquelle présente des éléments longitudinaux ondulés (11 à 15) et des éléments transversaux (16 à 20, 75, 76), dans laquelle les éléments longitudinaux (11 à 15) s'étendent en direction du sens d'insertion (E) du panier à vaisselle (10), les éléments transversaux (16 à 20, 75, 76) étant disposés perpendiculairement aux éléments longitudinaux (11 à 15), **caractérisée en ce que** des premiers éléments transversaux (16, 17, 20, 75, 76) définissent une première zone de chargement (E₁) pour l'accueil de vaisselle (71, 74), **en ce que** des deuxièmes éléments transversaux (18, 19) définissent une deuxième zone de chargement (E₂) pour l'accueil de vaisselle (79) et **en ce que** la deuxième zone de chargement (E₂) est disposée sous la première zone de chargement (E₁),
- **en ce que** les premiers éléments transversaux (16, 17, 20) sont reliés à une crête d'ondulation (63, 64, 66) des éléments longitudinaux ondulés (11 à 15) afin de constituer le premier niveau de chargement (E₁),
- **en ce que** les deuxièmes éléments transversaux (18, 19) sont reliés à un creux d'ondulation (68) des éléments longitudinaux ondulés (11 à 15) afin de constituer le deuxième niveau de chargement (E₂) et
- **en ce que** deux des deuxièmes éléments transversaux (18, 19) sont reliés à un creux d'ondulation commun (68) des éléments longitudinaux ondulés (11 à 15) afin de constituer le deuxième niveau de chargement (E₂).

2. Cuve de lavage (2) selon la revendication 1, **caractérisée en ce que** les éléments transversaux (16 à 20) sont des fils transversaux et les éléments longitudinaux (11 à 15) sont des fils longitudinaux du panier à vaisselle (10).

3. Cuve de lavage (2) selon la revendication 1 ou 2, **caractérisée par** des roulettes (47 à 54) prévues latéralement au panier à vaisselle (10), dont les axes centraux (55 à 62) sont parallèles aux éléments transversaux (16 à 20).

4. Cuve de lavage (2) selon la revendication 1, 2 ou 3, **caractérisée en ce que** les éléments transversaux (16 à 20) sont reliés en des points de jonction (21 à 45) aux éléments longitudinaux (11 à 15).

5. Cuve de lavage (2) selon l'une des revendications précédentes, **caractérisée par** des séries de tiges (72, 73, 77, 78) pour maintenir la vaisselle (71, 74, 79).

6. Cuve de lavage (2) selon la revendication 5, **caractérisée en ce que** le panier à vaisselle (10) est aménagé afin que la vaisselle (79) repose sur les deuxièmes éléments transversaux (18, 19) et en même temps sur les tiges des séries de tiges (73, 77).

7. Cuve de lavage (2) selon l'une des revendications précédentes, **caractérisée en ce que** deux deuxièmes éléments transversaux disposés parallèlement l'un à l'autre (18, 19) sont prévus.

8. Cuve de lavage (2) selon l'une des revendications précédentes, **caractérisée en ce que** les deuxièmes éléments transversaux (18, 19) sont disposés entre deux premiers éléments transversaux (17, 20).

9. Appareil ménager à circulation d'eau (1), en particulier lave-vaisselle, avec une cuve de lavage (2) selon l'une des revendications 1 à 8.
